# EUROPÄISCHE PATENTSCHRIFT

(11) **EP 2 225 137 B1**
(45) Veröffentlichungstag und Bekanntmachung des Hinweises auf die Patenterteilung: **02.05.2012**
(21) Anmeldenummer: 08867849.5
(22) Anmeldetag: 23.12.2008
(51) Int. Cl.: B61L 5/10

(54) **UMSTELLVORRICHTUNG IN EISENBAHNWEICHEN**
ADJUSTMENT DEVICE IN RAILROAD SWITCHES
DISPOSITIF DE MANOEUVRE DANS DES AIGUILLES DE CHEMIN DE FER

(30) Priorität: 03.01.2008 DE 102008003152; 04.12.2008 DE 102008060229
(43) Veröffentlichungstag der Anmeldung: 08.09.2010
(73) Patentinhaber: SCHWIHAG AG, 8274 Tägerwilen (CH)
(72) Erfinder: WIENTGES, Bernd, 78464 Konstanz (DE); MEYER, Frank, 78333 Stockach (DE)
(74) Vertreter: Grosse, Wolf-Dietrich Rüdiger
(86) Internationale Anmeldenummer: PCT/EP2008/011059
(87) Internationale Veröffentlichungsnummer: WO 2009/083230

(56) Entgegenhaltungen:
- EP-A- 1 020 341
- DE-A1- 4 324 883
- DE-A1- 19 502 105
- HANNI W: "WEICHENSTELLSYSTEM IN KASTENSCHWELLE" SIGNAL + DRAHT, TELZLAFF VERLAG GMBH. DARMSTADT, DE, Bd. 86, Nr. 9, 1. September 1994 (1994-09-01), Seiten 294-297, XP000482823 ISSN: 0037-4997

## Beschreibung

Die Erfindung betrifft eine Vorrichtung zum Umstellen von Backenschienen anstellbar zugeordneten Zungenschienen oder beweglichen Herzstückzungen in Eisenbahnweichen, ausgebildet als Klinken- oder vertikaler Klammerverschluss, umfassend Verschlussklinken, die mittels einer Nocken- bzw. Schieberstange betätigt werden, sowie Verschlussstücke und Zungenkloben, wobei jede Verschlußklinke in einem Zungenkloben schwenkbar gelagert und die Zungenschiene mit dem Zungenkloben lösbar verbunden ist.

Als Verschlußvorrichtung für Weichenzungen sind beispielsweise Klinkenverschlüsse, bestehend aus einem Zungenkloben, einem Verschlussstück, einer Verschlussklinke und Nockenstangen, hinlänglich bekannt und beschrieben (vgl. DE195 02 105, EP 1 488 979).

Der Einbau und die Einstellung der Verschlüsse in der Weiche muss einfach und schnell möglich sein. Dies bedingt einen Verschluss, dessen Komponenten schon vor dem Einbau so voreingestellt werden, dass eine aufwendige Justage des Verschlusses während des Einbaues entfällt.

Bei einer aus der EP-A1-0 624 508 bekannten Lösung wird das Verschlussstück an den Fuß der Backenschiene geklemmt. Das Verschlussstück muss aber zusätzlich, während der Montage des Klinkenverschlusses, zu seiner genauen Lagepositionierung und zum Ausgleich der Dickentoleranzen des Backenschienenfußes mit einer Profilausgleichstange aufwendig nachjustiert werden. Eine zusätzliche Einstellung des Abstandes der Zunge zur Backenschiene erfolgt mit einem in der Klinke befindlichen Exzenterbolzen.

Durch die EP-B1-0 723 901 bzw. DE-C5-195 02 105 ist es bekannt geworden, daß das Verschlussstück an den Steg der Backenschiene geschraubt und nicht geklemmt wird. Eine zusätzliche Einstellung des Verschlussstückes erfolgt über einen Exzenter mit Rolle. Durch den Exzenter kann der Abstand der Nockenstange zur Backenschienenfußunterseite eingestellt werden. Eine zusätzliche Einstellung des Abstandes der Zunge zur Backenschiene erfolgt anlog mit einem in der Klinke befindlichen Exzenterbolzen, wie oben schon beschrieben. Der Hauptnachteil dieser Lösung sind die Bohrungen in der Backenschiene. Denn die Bohrungen in der Backenschiene müssen zur Bohrung im Zungenfuß oder -steg fluchten (zur Befestigung des Zungenklobens). Ansonsten kann es zu Funktionsstörungen kommen. Besonders nach einem Zungentausch ist das Fluchten der Bohrungen nur mit einem größeren Aufwand erreichbar. Die Rolle hat den Nachteil, dass diese umlaufend verschleißen kann und dadurch nach einer gewissen Betriebszeit ausgetauscht werden muss.

Der Erfindung liegt die Aufgabe zugrunde, bei einer Verschlussvorrichtung der eingangs genannten Art die beschriebenen Nachteile zu vermeiden und eine verbesserte, einfachere Einstellbarkeit zu schaffen.

Diese Aufgabe wird erfindungsgemäß dadurch gelöst, dass die Nocken- bzw. Schieberstange vertikal über einen in den beiden Verschlussstücken lösbar gelagerten Mehrkantkörper höheneinstellbar ist. Durch die Integration des um seine axiale Längsachse dreh- bzw. wendbaren Mehrkantkörpers in die Verschlussstücke ist es möglich, die Verschlussstücke direkt und ohne zusätzliche Ausgleichselemente, wie z.B. eine Profilausgleichsstange, an den Backenschienenfuß anzuklemmen. Die Nocken- bzw. Schieberstange liegt bei der Höhenjustange auf einer flächigen Oberseite des vorzugsweise als Vierkant ausgebildeten Mehrkantkörpers auf. Sollte aufgrund von häufigen Höhenjustierungen die tragende, flächige Oberseite des Vierkant-Körpers verschleißen, kann der Vierkant einfach axial um seine Längsachse gedreht werden, so dass eine der drei unverbrauchten, flächigen Oberseiten zur Anlage kommt. Gegenüber einem im Stand der Technik verwendeten Rollkörper zur Höhenverstellung, der bei starkem Verschleiß der Oberfläche direkt gewechselt werden muss, kann der Mehrkantkörper um ein Vielfaches länger in Gebrauch bleiben, wodurch sich Wartungs- bzw. Instandsetzungsintervalle an den Weichen erheblich verlängern lassen.

Weiterhin wird durch die flächige Auflage zwischen der Nockenstange und dem Würfel bzw. Vierkant die Flächenpressung, insbesondere gegenüber einem Rollkörper, stark vermindert.

Eine Ausgestaltung der Erfindung sieht vor, dass sich die vertikale Höhenverstellung der Nocken- bzw. Schieberstange durch die Drehung des Mehrkant- bzw. Vierkantkörpers erzeugen läßt, der dazu auf einem Exzenter oder einer exzentrisch gelagerten Achse angeordnet sein könnte. Hierbei empfiehlt es sich, dass nach einem Vorschlag der Erfindung der Mehrkantkörper mit einer zentrischen oder exzentrischen, axialen Durchgangsbohrung versehen ist. Es lässt sich damit erreichen, daß innerhalb eines Verschlussstückes bzw. mit demselben Verschlussstück unterschiedliche Backenschienenprofil- und Zungenprofilkombinationen ausgeglichen respektive aneinander angepasst werden können. Die Exzenterachse oder exzentrisch gelagerte Achse dient dann nur noch zur Feinjustage der Höhe des Abstandes der Nocken- bzw. Schieberstange in Bezug auf den Backenschienenfuß. Außerdem können die Auflageflächen des Vierkant- bzw. Mehrkantkörpers unterschiedlich beschichtet werden, um den unterschiedlichen Einsatzbedingungen gerecht zu werden.

Weitere Einzelheiten und Merkmale der Erfindung ergeben sich aus den Ansprüchen und der nachfolgenden Beschreibung eines in den Zeichnungen dargestellten Ausführungsbeispiels der Erfindung. Es zeigen:
- Fig. 1: in schematischer Gesamtansicht eine Eisenbahnweiche mit Vorrichtung zum Umstellen von als Klinkenverschlüssen ausgebildeten Weichenverschlüssen, wobei der linke Klinkenverschluss in geöffneter und der rechte Klinkenverschluss in geschlossener Position dargestellt ist;
- Fig. 2: als Einzelheit den geschlossenen, rechten Klinkenverschluss;
- Fig. 3 als: Einzelheit den geöffneten, linken Klinkenverschluss mit von der Backenschiene entfernter Zungenschiene;
- Fig.: 4 als Einzelheit der Klinkenverschlüsse in einer perspektivischen Explosionsdarstellung das Verschlussstück; und
- Fig. 5: einen Längsschnitt durch eine Vorrichtung zum Umstellen von beweglichen Herzstückzungen mit an Hilfsschienen befestigten Verschlussstücken nach Fig. 4

In Fig. 1 ist eine Umstellvorrichtung 1 einer Eisenbahnweiche zum Umstellen von Weichenverschlüssen 1a, 1b dargestellt. Jeder Weichenverschluss 1a, 1b weist einen Zungenkloben 2, ein Verschlussstück 3 und eine Verschlussklinke 4 (vgl. hierzu Fig. 2 und 3) auf.

Die gleichzeitige, gegensinnige Verstellung der beiden Weichenverschlüsse 1a, 1b erfolgt durch zwei gleiche Nocken- bzw. Schieberstangenhälften 5a, 5b, die über eine Verbindungslasche 5c einstückig miteinander verbunden sind. An der Verbindungslasche 5c greift ein Antriebsgestänge an, welches von einem hier nicht dargestellten Stellmotor bewegt wird. Durch die Bewegung der in den Verschlussstücken 3 geführten bzw. auf diesen laufenden Nocken- bzw. Schieberstangen 5a, 5b und deren Zusammenwirken mit den Verschlussklinken 4 werden die Weichenverschlüsse 1a, 1b geöffnet (1a) oder geschlossen (1b).

In der Fig. 2 ist als Einzelheit der geschlossene Weichenverschluss 1b dargestellt. Die aus einem Zungenfuß 6a, einem Zungensteg 6b und einem Zungenkopf 6c bestehende Zungenschiene 6 ist ortsfest und liegt an einer Backenschiene 7 an.

Die Fig. 3 zeigt als Einzelheit den geöffneten Weichenverschluss 1a, bei dem die Zungenschiene 6 in einem geeigneten Abstand, dem sogenannten Zungenaufschlag, von der Backenschiene 7 entfernt ist.

In Fig. 4 ist als Einzelheit das Verschlussstück 3 der Weichenverschlüsse 1a, 1b dargestellt. Am unteren, dem Gleisbett zugewandten Ende ist mittels einer Achse 8 ggf. ausgebildet als Exzenterachse, ein Vierkantkörper 9 gelagert. Die zur Steuerung bzw. Beaufschlagung der Umstellvorrichtung 1 eingesetzte Nocken- bzw. Schieberstange 5a, 5b liegt sowohl in der Ruhestellung als auch bei der Bewegung während des Stellvorgangs auf der flächigen Oberseite a des Vierkantkörpers 9 auf. Bei der Verwendung einer Exzenterachse 8 geht durch Drehung dieser eine zunehmende oder abnehmende vertikale Verstellung des Vierkantkörpers 9 einher, was eine einfache Höhenjustage der Nocken- bzw. Schieberstange 5a, 5b ermöglicht.

Diese Höhenverstellung erlaubt es, dass das Verschlussstück 3 einfach an die Backenschiene 7 mittels zweier Klammern 10, ohne weitere Justierarbeiten, angeklemmt werden kann. Die durch eventuelle Dickentoleranzen des Backenschienenfußes 12 erforderliche Horizontalverschiebung des Verschlussstückes 3 wird durch einen ausreichend großen Exzenter 11 im Lager das Zungenklobens 2 für die Verschlussklinke 4 ausgeglichen.

Der Vierkantkörper 9 im Ausführungsbeispiel mit einer exzentrischen Bohrung b versehen, wodurch sich innerhalb des Verschlussstückes 3 bzw. mit demselben Verschlussstück 3 unterschiedliche Backenschienenprofil- und Zungenprofilkombinationen ausgleichen lassen. Die Exzenterachse 8 wird in diesem Fall lediglich noch zur Feinjustage des Abstandes zwischen der Nocken- bzw. Schieberstange 5a, 5b und dem Backenschienenfuß 12 benötigt.

Die Fig. 5 zeigt als Beispiel die Verwendung solcher Verschlussstücke 3 zum Umstellen einer beweglichen Herzstückzunge 13. Die Verschlussstücke 3 sind hier an Hilfsschienen 14 a bzw. 14 b befestigt bzw. diesen zugeordnet. Die Zungenkloben 2 sind gleichzeitig an einer die Herzstückspitze bzw. -zunge 13 aufweisenden Verbindungs- bzw. Trägerplatte 15 befestigt, die sich bei Beaufschlagung der Nockenstange 5 a, 5 b unter den zu den Hilfsschienen 14 a, 14 b komplementären Flügelschienen 16 a, 16 b in die jeweilige Endlage verschiebt, in der sich dann die Herzstückzunge 13 entweder an die Flügelschiene 16 a oder 16 b anlegt, wie in Fig. 5 für die rechte Flügelschiene 16 a dargestellt.

Die Verschlussklinke 4 verriegelt entsprechend die rechte Hilfsschiene 14 a, während die linke Hilfsschiene 14 b in dieser Stellposition von dem ihr zugeordneten Klinkenverschluss 4 unbeeinflusst ist. Der Aufbau und die Funktion der die auf den Achsen 8 gelagerten Mehrkantkörper 9 aufweisenden Verschlussstücke 3 unterschiedet sich nicht von der im Zusammenhang mit den Fig. 1 bis 4 beschriebenen Wirkungsweise.

### Bezugszeichenliste

- 1: Umstellvorrichtung
- 1 a, b: Weichenverschluss
- 2: Zungenkloben
- 3: Verschlussstück
- 4: Verschlussklinke
- 5a, 5b: Nocken- bzw. Schieberstangenhälften
- 5c: Verbindungslasche
- 6: Zungenschiene
- 6 a: Zungenfuß
- 6 b: Zungensteg
- 6 c: Zungenkopf
- 7: Backenschiene
- 8: Achse (Exzenterachse)
- 9: Mehrkant- bzw. Vierkantkörper
- 10: Klammer
- 11: Exzenter
- 12: Backenschienenfuß
- a: Vierkantoberseite / -fläche
- b: exzentrische Bohrung
- 13: Herstückspitze / -zunge
- 14 a, b: Hilfsschiene (Hilfsvorrichtung)
- 15: Verbindungs- / Trägerplatte
- 16 a, b: Flügelschiene

## Patentansprüche

1. Vorrichtung zum Umstellen von Backenschienen (7) anstellbar zugeordneten Zungenschienen (6) oder beweglichen Herzstückzungen (13) in Eisenbahnweichen, ausgebildet als Klinken- oder vertikaler Klammerverschluss, umfassend Verschlussklinken (4), die mittels einer Nocken- bzw. Schieberstange (5a, 5b) betätigt werden, sowie Verschlussstücke (3) und Zungenkloben (2), wobei jede Verschlussklinke (4) in einem Zungenkloben (2) schwenkbar gelagert und die Zungenschiene (6) mit dem Zungenkloben (2) lösbar verbunden ist,
**dadurch gekennzeichnet,**
**daß** die Nocken- bzw. Schieberstange (5a, 5b) vertikal über einen in den beiden Verschlussstücken (3) lösbar gelagerten Mehrkantkörper (9) höheneinstellbar ist.

2. Vorrichtung nach Anspruch 1,
**dadurch gekennzeichnet,**
**daß** der Mehrkantkörper (9) als Vierkant ausgeführt ist.

3. Vorrichtung nach Anspruch 1 oder 2,
**dadurch gekennzeichnet,**
**dass** der Mehrkantkörper (9) auf einem Exzenter oder einer exzentrisch gelagerten Achse (8) angeordnet ist.

4. Vorrichtung nach Anspruch 3,
**dadurch gekennzeichnet,**
**dass** der Mehrkantkörper (9) mit einer zentrischen oder exzentrischen, axialen Durchgangsbohrung (b) versehen ist.

5. Vorrichtung nach einem der Ansprüche 1 bis 4,
**dadurch gekennzeichnet,**
**daß** zum Umstellen einer beweglichen Herzstückzunge (13) das Verschlussstück (3) an einer Hilfsschiene (14 a, 14 b) befestigt ist.

## Claims

1. A device for shifting switch rails (6) that are adjustably associated with stock rails (7) or mobile frog tongues (13) in railroad switches, configured in the form of a latch or vertical clasp closure that comprises locking catches (4) activated by means of a cam or slide rod (5a, 5b), as well as closure pieces (3) and tongue attachments (2), wherein each locking catch (4) is pivotably supported in a tongue attachment (2) and the switch rail (6) is detachably connected to the tongue attachment (2),
**characterized in**
**that** the cam or slide rod (5a, 5b) is vertically height-adjustable by means of a multi-edge body (9) that is detachably mounted in both closure pieces (3).

2. The device according to Claim 1,
**characterized in**
**that** the multi-edge body (9) is realized in the form of a square.

3. The device according to Claim 1 or 2,
**characterized in**
**that** the multi-edge body (9) is arranged on a cam or an eccentrically supported axle (8).

4. The device according to Claim 3,
**characterized in**
**that** the multi-edge body (9) is provided with a centric or eccentric axial through-bore (b).

5. The device according to one of Claims 1 to 4,
**characterized in**
**that** the closure piece (3) is mounted on an assister bar (14 a, 14 b) in order to shift a mobile frog tongue (13).

## Revendications

1. Procédé d'ajustement de contraiguilles (7) de lames d'aiguille (6) associées de manière réglable ou de languettes de coeur de croisement mobiles (13) dans des aiguillages ferroviaires, réalisé sous la forme d'une fermeture à cliquet ou verticale à agrafes, comprenant des cliquets de fermeture (4) pouvant être actionnés au moyen d'une barre à came ou à curseur (5a, 5b) ainsi que des pièces de fermeture (3) et des gonds à languette (2), chaque cliquet de fermeture (4) s'appuyant en pivotement dans un gond à languette (2) et la lame d'aiguille (6) étant raccordée de manière dissociable au gond à languette (2),
**caractérisé en ce que**
la barre à came ou à curseur (5a, 5b) est réglable en hauteur verticalement à l'aide d'un corps polygonal (9) s'appuyant de manière dissociable dans les deux pièces de fermeture (3).

2. Dispositif selon la revendication 1,
**caractérisé en ce que**
le corps polygonal (9) se présente sous forme d'un carré.

3. Dispositif selon la revendication 1 ou 2,
**caractérisé en ce que**
le corps polygonal (9) est disposé sur un excentrique ou sur un axe à palier excentrique (8)

4. Dispositif selon la revendication 3,
**caractérisé en ce que**
le corps polygonal (9) est pourvu d'un alésage traversant axial centrique ou excentrique (b).

5. Dispositif selon les revendications 1 à 4,
**caractérisé en ce que**,
pour ajuster une languette de coeur de croisement mobile (13), la pièce de fermeture (3) est fixée à un rail auxiliaire (14a, 14b).
